# EUROPÄISCHE PATENTSCHRIFT

(11) **EP 1 321 600 B1**
(45) Veröffentlichungstag und Bekanntmachung des Hinweises auf die Patenterteilung: **07.10.2015**
(21) Anmeldenummer: 02027819.8
(22) Anmeldetag: 12.12.2002
(51) Int. Cl.: E04F 10/06

(54) **Regenmarkise**
Rain Awning
Store contre la pluie

(30) Priorität: 20.12.2001 DE 10163136; 21.02.2002 DE 10207210; 10.07.2002 DE 10231284
(43) Veröffentlichungstag der Anmeldung: 25.06.2003
(73) Patentinhaber: Weinor GmbH & Co. KG, 50829 Köln (DE)
(72) Erfinder: Stawski, Karl-Heinz, 50769 Köln (DE)
(74) Vertreter: Patentanwaltskanzlei Methling

(56) Entgegenhaltungen:
- CH-A- 655 539
- DE-A- 3 408 379
- DE-U- 8 534 493

## Beschreibung

Die Erfindung betrifft eine Markise mit einem Ausfahrprofil, an dem das Markisentuch fest ist, das von einer Tuchwelle aufwickelbar ist.

Eine ausgefahrene Markise bildet bei Regen Wassersäcke, das heißt das Regenwasser sammelt sich auf dem Markisentuch in Tuchmulden. Diese Wasseransammlungen erhöhen das Gewicht des ausgefahrenen Markisentuches erheblich und können die Tragkraft der ausgefahrenen Arme überschreiten. Um dies zu verhindern, ist es bekannt, an mehreren Stellen im Markisentuch Öffnungen anzubringen, durch die das Wasser ablaufen kann. Hierdurch wird aber der Raum unter der Markise durchfeuchtet.

Aus der DE 34 08 379 ist es bekannt, die Gelenke von Gelenkarmen einer Markise durch waagerechte Profile zu verbinden, auf denen das Tuch aufliegt und die als Zwischenpfetten Wassersäcke verhindern sollen. Zumindest zwischen der Tuchwelle und der ersten Pfette liegt aber das Tuch waagerecht, so daß dort das Regenwasser nicht genügend abläuft und sich Wassersäcke bilden können.

Aufgabe der Erfindung ist es, eine Markise der eingangs genannten Art so zu verbessern, dass sich Regenwasser auf dem Markisentuch nicht sammeln kann und Wasserabflussöffnungen im Markisentuch nicht erforderlich sind.

Diese Aufgabe wird erfindungsgemäß dadurch gelöst, dass das Markisentuch im vollständig oder teilweise ausgefahrenen Zustand durch eine Stützkonstruktion anhebbar ist, die das Markisentuch zu einer Dachform insbesondere zu einer Satteldachform anhebt, mit mindestens einer Vorder- und einer Rückfläche, wobei das von der Vorderfläche abfließende Regenwasser zum Ausfahrprofil und das von der Rückfläche abfließende Regenwasser zur Markisenhalterung fließt.

Durch eine solche Konstruktion wird das Markisentuch zumindest an einer Stelle so stark angehoben, dass es Schrägflächen ähnlich einem Dach insbesondere einem Satteldach bildet, auf denen das Regenwasser abläuft, ohne sich sammeln zu können. Hierbei ist die Konstruktion einfach und erfordert keine zusätzlichen Handgriffe vom Benutzer. Mit dem Ausfahren der Markisenarme wird das Markisentuch im Bereich zwischen der Tuchwelle und dem Ausfahrprofil selbsttätig angehoben.

Besonders einfache und sicher arbeitende Konstruktionen hoher Stabilität sind in den Unteransprüchen aufgeführt.

Ausführungsbeispiele der Erfindung sind in den Zeichnungen dargestellt und werden im folgenden näher beschrieben. Es zeigen
- Fig. 1: eine isometrische Ansicht einer ersten Ausführung der Markise in einem Ausschnitt und
- Fig. 2: einen senkrechten Querschnitt durch die Markise,
- Fig. 3: eine isometrische Ansicht einer zweiten Ausführung,
- Fig. 4: eine Seitenansicht des Armes der zweiten Ausführung.

Die Markise besitzt eine Tuchwelle 1, auf dem das Markisentuch 2 als Tuchwickel aufwickelbar ist. Das vordere Ende des Tuches 2 ist an einem Ausfahrprofil 3 befestigt, das parallel zur Tuchwelle 1 angeordnet ist und von ausfahrbaren Markisenarmen gehalten wird, die jeweils aus einem hinteren Arm (Oberarm) 4a und einem vorderen Arm (Unterarm) 4b bestehen. Die beiden Arme 4a, 4b sind durch ein erstes Zwischengelenk 5 aneinander angelenkt und der Oberarm 4a ist mit seinem anderen Ende an der Markisenhalterung angelenkt und der Unterarm 4b mit seinem anderen Ende am Ausfahrprofil 3 angelenkt. Durch eine in dem Markisenarm 4a, 4b angeordnete Feder ist der Markisenarm stets bestrebt auszufahren, so dass hierdurch das Tuch 2 immer gespannt ist.

Die Grundlehre besteht darin, dass das Markisentuch zwischen der Tuchwelle 1 und dem Ausfahrprofil 3 von unten angehoben wird, so dass das Tuch 2 ein Dach insbesondere ein Satteldach bildet mit einer Vorderfläche 2a, von der das Regenwasser zum Ausfahrprofil 3 fließt, und einer Rückfläche 2b, von der das Regenwasser zur Tuchwelle 1 bzw. zur Markisenhalterung fließt. Hierbei kann an der Markisenhalterung eine Regenrinne 13 und an dem Ausfahrprofil eine weitere Regenrinne 14 befestigt sein.

Im Ausführungsbeispiel wird das Markisentuch durch eine Stützkonstruktion angehoben, deren oberster Teil eine Firststange (Firstpfette, Firstprofil) 12 ist, die unter dem Tuch 2 liegt. Hierbei können die unterschiedlichsten Konstruktionen für die Stützkonstruktion verwendet werden. Besonders vorteilhaft ist die folgende Konstruktion:
An den zwei Armen 4a, 4b sind zwei Koppelglieder 6a, 6b angelenkt. Die Koppelglieder 6a, 6b sind Stangen bzw. Stäbe mit beidseitigen Gelenken. Hierbei sind die beiden Koppelglieder 6a, 6b durch ein zweites Zwischengelenk 7 aneinander angelenkt und mit ihren anderen Enden jeweils an den Armen, das heißt das Koppelglied 6a über ein Gelenk 8 am Oberarm 4a und das Koppelglied 6b über ein Gelenk 9 am Unterarm 4b. Hierbei befinden sich die Gelenke 8, 9 jeweils etwa in der Mitte der Arme 4a bzw. 4b. Das Koppelglied 6a liegt parallel zum Unterarm 4b und das Koppelglied 6b parallel zum Oberarm 4a, so dass die Koppelglieder 6a, 6b mit den dem Zwischengelenk 5 nahen Armbereichen der Arme 4a, 4b ein Parallelogramm bilden.

Über dieses Parallelogramm erhebt sich ein weiteres Koppelgliedpaar 10 mit einem Koppelglied 10a und einem Koppelglied 10b. Die beiden Koppelglieder 10a, 10b sind über ein drittes Zwischengelenk 11 aneinander und an der waagerechten Firststange 12 angelenkt. Die unteren Enden der Koppelglieder 10a, 10b sind an den Zwischengelenken 5 und 7 angelenkt, so dass im ausgefahrenen Zustand das Koppelgliedpaar 10 in einer senkrechten Ebene liegt, die durch die Zwischengelenke 5 und 7 und durch die Firststange 12 verläuft.

Im gezeichneten Ausführungsbeispiel liegen die Arme 4a, 4b und die Koppelglieder 6a, 6b in einer waagerechten Ebene und die Koppelglieder 10a, 10b in einer senkrechten Ebene. Die Markisenarme können aber auch geneigt angeordnet sein, das heißt das Ausfahrprofil 3 kann tiefer liegen als die Tuchwelle 1, so dass die Ebene der Arme 4a, 4b und der Koppelglieder 6a, 6b geneigt ist. Die Koppelglieder 6a, 6b liegen aber hierbei immer noch in derselben Ebene, in der die Arme 4a, 4b liegen. Die Ebene der Koppelglieder 10a, 10b ist dann entsprechend auch geneigt, aber sie steht dann immer noch senkrecht auf der Ebene der Arme 4a, 4b.

Die erfindungsgemäße Konstruktion macht sich zunutze, dass bei einem Abwickeln des Tuches und damit einem Ausfahren der Arme 4a, 4b das Parallelogramm sich in der Weise ändert, dass das erste Zwischengelenk 5 und das zweite Zwischengelenk 7 sich einander nähern. Hierdurch nähern sich auch die unteren Enden des Koppelgliedpaares 10, so dass die oberen Enden dieses Koppelgliedpaares und somit das Zwischengelenk angehoben wird, wodurch auch die Firststange 12 sich erhebt und die Satteldachform des Tuches 2 bildet. Ist dagegen die Markise vollständig eingefahren, so bilden die Zwischengelenke 5 und 7 zueinander den größten Abstand und bringen damit die Koppelglieder 10a, 10b in eine im wesentlichen waagerechte Lage, in der die Firststange 12 in Höhe der Tuchwelle 1 und des Ausfahrprofils liegt.

Im gezeichneten Ausführungsbeispiel ist ein zweiter Markisenarm 4a, 4b nicht dargestellt. Ferner kann die Firststange 12 auch nicht gerade insbesondere gekrümmt oder abgeknickt geformt sein. Auch kann bei kleineren Markisen die Firststange 12 fehlen und das Tuch nur punktweise angehoben werden.

Beim zweiten Ausführungsbeispiel nach Fig. 3 und 4 ist die Firststange 12 direkt oberhalb des Gelenks 5 (=äußeres Gelenk des Oberarms 4a) befestigt, das zwischen dem Oberarm 4a und dem Unterarm 4b angeordnet ist. Hierbei ist das innere Gelenk 15, das an der Stützkonstruktion insbesondere am Tragrohr 16 befestigt ist, mit seiner Drehachse 17 derart schräg gestellt, dass der Oberarm 4a sich mit seinem äußeren Gelenk 5 nach oben anhebt, wenn der Arm 4 ausgefahren wird. Dies wird dadurch möglich, dass die Achse 17 eine solche Schräglage hat, dass ihr oberes Ende näher an der Stützkonstruktion insbesondere dem Tragrohr 16 liegt, als das untere Ende. Vorzugsweise liegt hierbei die Achse 17 in einer senkrechten Ebene, d.h. in einer rechtswinkligen Ebene zur Tuchwelle bzw. zum Tragrohr 16.

Beim Ausfahren der zwei Arme 4 wird somit die Firststange 12 durch die zwei Gelenke 5 waagerecht angehoben. Hierbei wird durch eine entsprechende Anordnung der Achse des Gelenks 5 der Unterarm 4b von dem Gelenk 5 aus nach unten geneigt, so dass beide Arme 4 zusammen mit der Firststange 12 und dem Ausfahrprofil 3 ein Satteldach bilden, von dem das Wasser nach vorne und nach hinten jeweils in eine Regenrinne bei der Markisenstützkonstruktion und beim Ausfahrprofil 3 läuft. Diese Dachrinnen sind in Fig. 3 und 4 nicht dargestellt.

An oder in der Firststange 12 ist ein Gasdruckfedersystem 18 befestigt, durch die die zwei Gelenke 5 beider Arme 4 auseinanderdrückbar sind, um die zwei Arme 4 auszufahren. Für ein Einfahren zieht das Gasdruckfedersystem 18 die zwei Gelenke 5 zueinander.

## Patentansprüche

1. Markise mit einem Ausfahrprofil, an dem das Markisentuch (2) fest ist, das von einer Tuchwelle (1) aufwickelbar ist, wobei das Markisentuch (2) im vollständig oder teilweise ausgefahrenen Zustand durch eine Stützkonstruktion (6 - 12) anhebbar ist, die das Markisentuch (2) zu einer Dachform insbesondere zu einer Satteldachform anhebt, mit mindestens einer Vorder- und einer Rückfläche (2a, 2b), wobei das von der Vorderfläche (2a) abfließende Regenwasser zum Ausfahrprofil (3) und das von der Rückfläche (2b) abfließende Regenwasser zur Markisenhalterung fließt, **dadurch gekennzeichnet, dass** ausfahrbare Markisenarme mit jeweils einem Oberarm und einem Unterarm (4a, 4b) angeordnet sind, die durch ein Zwischengelenk (5) miteinander verbunden sind, wobei das hintere Ende des Oberarms (4a) an der Markisenhalterung und das vordere Ende des Unterarms (4b) an dem Ausfahrprofil (3) angelenkt sind, an dem das Markisentuch (2) fest ist und dass an beiden Armen (4a, 4b) Koppelglieder (6a, 6b, 10a, 10b) angelenkt sind, die beim Ausfahren der Markise sich über die Arme (4a, 4b) erheben und mit mindestens einem oberen Teil (11) das Markisentuch (2) anheben, wobei im ausgefahrenen Zustand die Ebene eines Koppelgliedpaars (10a, 10b) senkrecht auf der Ebene der Arme (4a, 4b) steht, sodass die oberen Enden dieses Koppelgliedpaares (10a, 10b) angehoben werden und die Firststange (12), die an den Koppelgliedern (10a, 10b) angelenkt ist, sich erhebt und die Satteldachform des Tuches (2) bildet.

2. Markise nach Anspruch 1, **dadurch gekennzeichnet, dass** zwei Koppelglieder (6a, 6b) jeweils mit einem ersten Ende über ein zweites Zwischengelenk (7) aneinander und mit den zweiten Enden jeweils an einem Arm (4a, 4b) angelenkt sind.

3. Markise nach Anspruch 2, **dadurch gekennzeichnet, dass** die Koppelglieder (6a, 6b) in der Ebene der Arme (4a, 4b) liegen.

4. Markise nach Anspruch 2 oder 3, **dadurch gekennzeichnet, dass** die Koppelglieder (6a, 6b) zusammen mit Bereichen der Arme (4a, 4b) ein Viereck, insbesondere ein Parallelogramm, insbesondere eine Raute, bilden.

5. Markise nach einem der Ansprüche 1 bis 4, **dadurch gekennzeichnet, dass** die Koppelglieder (6a, 6b) an den Armen (4a, 4b) zwischen den Anlenkstellen der Arme insbesondere mittig zwischen den Anlenkstellen der Arme angelenkt sind.

6. Markise nach einem der Ansprüche 1 bis 5, **dadurch gekennzeichnet, dass** an den Koppelgliedern (6a,6b) und/oder an den Zwischengelenken (5,7) mindestens ein Koppelgliederpaar (10) angelenkt ist, das bei ganz oder teilweise ausgefahrenem Ausfahrprofil (3) über die Arme (4a, 4b) nach oben vorsteht.

7. Markise nach Anspruch 6, **dadurch gekennzeichnet, dass** die Koppelglieder (10a, 10b) des Koppelgliedpaares (10) über ein drittes oberes Zwischengelenk (11) aneinander und mit ihren anderen Enden an dem ersten und zweiten Zwischengelenk (5, 7) angelenkt sind.

8. Markise nach einem der Ansprüche 1 bis 7, **dadurch gekennzeichnet, dass** das dritte Zwischengelenk (11) an der oberen Firststange (12) fest ist.

9. Markise nach einem der Ansprüche 1 bis 8, **dadurch gekennzeichnet, dass** die Koppelglieder (6a, 6b, 10a, 10b) Gelenkstäbe sind.

10. Markise nach einem der vorherigen Ansprüche, **dadurch gekennzeichnet, dass** am Ausfahrprofil (3) eine Regenrinne (14) befestigt ist.

11. Markise nach einem der vorherigen Ansprüche, **dadurch gekennzeichnet, dass** an der Markisenhalterung und/oder an dem den Tuchwickel umgebenden Gehäuse eine Regenrinne (14) fest ist.

## Claims

1. Awning comprising an extendable profile to which the awning fabric (2) which can be wound up by a fabric shaft (1) is fixed, the awning fabric (2), when completely or partly extended, being able to be raised by a supporting structure (6-12) which raises the awning fabric (2) into a roof shape, in particular into a gable roof shape, comprising at least a front surface and a rear surface (2a, 2b), the rain water which flows off the front surface (2a) flowing towards the extendable profile (3) and the rain water which flows off the rear surface (2b) flowing towards the awning holder, **characterised in that** extendable awning arms are arranged to each have an upper arm and a lower arm (4a, 4b) which are interconnected by an intermediate hinge (5), the rear end of the upper arm (4a) being hinged to the awning holder and the front end of the lower arm (4b) being hinged to the extendable profile (3), to which the awning fabric (2) is fixed, and **in that** coupling members (6a, 6b, 10a, 10b) are hinged to the two arms (4a, 4b), which coupling members are lifted above the arms (4a, 4b) when the awning is extended and raise the awning fabric (2) by means of at least one upper part (11), the plane of a coupling member pair (10a, 10b), when extended, being perpendicular to the plane of the arms (4a, 4b) so that the upper ends of said coupling member pair (10a, 10b) are raised and the ridge pole (12), which is hinged to the coupling members (10a, 10b), is lifted and forms the gable roof shape of the fabric (2).

2. Awning according to claim 1, **characterised in that** two coupling members (6a, 6b) are each hinged to one another at a first end by means of a second intermediate hinge (7) and are each hinged to an arm (4a, 4b) at the second ends.

3. Awning according to claim 2, **characterised in that** the coupling members (6a, 6b) lie in the plane of the arms (4a, 4b).

4. Awning according to either claim 2 or claim 3, **characterised in that** the coupling members (6a, 6b) together with regions of the arms (4a, 4b) form a rectangle, in particular a parallelogram, in particular a rhombus.

5. Awning according to any of claims 1 to 4, **characterised in that** the coupling members (6a, 6b) are hinged to the arms (4a, 4b) between the hinge points of the arms, in particular in the centre between the hinge points of the arms.

6. Awning according to any of claims 1 to 5, **characterised in that** at least one coupling member pair (10) is hinged to the coupling members (6a, 6b) and/or to the intermediate hinges (5, 7) and projects upwards beyond the arms (4a, 4b) when the extendable profile (3) is extended entirely or partially.

7. Awning according to claim 6, **characterised in that** the coupling members (10a, 10b) of the coupling member pair (10) are hinged to one another by means of a third upper intermediate hinge (11) and are hinged at their other ends to the first and second intermediate hinges (5, 7).

8. Awning according to any of claims 1 to 7, **characterised in that** the third intermediate hinge (11) is fixed to the upper ridge pole (12).

9. Awning according to any of claims 1 to 8, **characterised in that** the coupling members (6a, 6b, 10a, 10b) are hinged rods.

10. Awning according to any of the preceding claims, **characterised in that** a gutter (14) is attached to the extendable profile (3).

11. Awning according to any of the preceding claims, **characterised in that** a gutter (14) is fixed to the awning holder and/or to the housing which surrounds the roll of fabric.

## Revendications

1. Store ayant un profil de déploiement sur lequel est fixée la toile de store (2) qui peut être enroulée sur un arbre à toile (1), dans lequel la toile de store (2) peut être soulevée à l'état totalement ou partiellement déployé par une structure d'appui (6-12), qui soulève la toile de store (2) en forme de toit, de préférence en forme de toit en selle, avec au moins une surface avant et une surface arrière (2a, 2b), dans lequel l'eau de pluie s'écoulant de la surface avant (2a) s'écoule vers le profil de déploiement (3) et l'eau de pluie s'écoulant de la surface arrière (2b) s'écoule vers la fixation du store, **caractérisé en ce que** des bras de store déployables sont aménagés avec, respectivement, un bras supérieur et un bras inférieur (4a, 4b), qui sont reliés l'un à l'autre par une articulation intermédiaire (5), dans lequel l'extrémité arrière du bras supérieur (4a) est articulée sur la fixation du store et l'extrémité avant du bras inférieur (4b) sur le profil de déploiement (3), sur lequel la toile (2) du store est fixée, et **en ce que** sur les deux bras (4a, 4b) sont articulés des éléments de couplage (6a, 6b, 10a, 10b), qui, lors du déploiement du store, s'élèvent sur les bras (4a, 4b) et soulèvent avec au moins une partie supérieure (11) la toile du store, dans lequel, à l'état déployé, le plan d'une paire d'éléments de couplage (10a, 10b) est perpendiculaire au plan des bras (4a, 4b) si bien que les extrémités supérieures de cette paire d'éléments de couplage (10a, 10b) sont soulevées et que la tige faîtière (12), qui est articulée sur les éléments de couplage (10a, 10b), se soulève et que la forme du toit en selle de la toile (2) s'instaure.

2. Store selon la revendication 1, **caractérisé en ce que** deux éléments de couplage (6a, 6b) sont articulés mutuellement respectivement avec une première extrémité via une seconde articulation intermédiaire (7) et avec les deux extrémités respectivement sur un bras (4a, b).

3. Store selon la revendication 2, **caractérisé en ce que** les éléments de couplage (6a, 6b) se trouvent dans le plan des bras (4a, 4b).

4. Store selon la revendication 2 ou la revendication 3, **caractérisé en ce que** les éléments de couplage (6a, 6b) forment conjointement avec des zones des bras (4a, 4b) un rectangle, en particulier un parallélogramme, tout particulièrement un losange.

5. Store selon l'une quelconque des revendications 1 à 4, **caractérisé en ce que** les éléments de couplage (6a, 6b) sont articulés sur les bras (4a, 4b) entre les points d'articulation des bras, en particulier au centre entre les points d'articulation des bras.

6. Store selon l'une quelconque des revendications 1 à 5, **caractérisé en ce que** sur les éléments de couplage (6a, 6b) et/ou sur les articulations intermédiaires (5, 7) est articulée au moins une paire d'éléments de couplage (10), qui fait saillie vers le haut au-dessus des bras (4a, 4b) lorsque le profil de déploiement (3) est complètement ou partiellement déployé.

7. Store selon la revendication 6, **caractérisé en ce que** les éléments de couplage (10a, 10b) de la paire d'éléments de couplage (10) sont articulés l'un avec l'autre via une troisième articulation intermédiaire supérieure (11) et avec leurs autres extrémités sur la première et la deuxième articulation intermédiaire (5, 7).

8. Store selon l'une quelconque des revendications 1 à 7, **caractérisé en ce que** la troisième articulation intermédiaire (11) est fixe sur la tige faîtière supérieure (12).

9. Store selon l'une quelconque des revendications 1 à 8, **caractérisé en ce que** les éléments de couplage (6a, 6b, 10a, 10b) sont des barres articulées.

10. Store selon l'une quelconque des revendications précédentes, **caractérisé en ce qu'**une gouttière (14) est fixée sur le profil de déploiement (3).

11. Store selon l'une quelconque des revendications précédentes, **caractérisé en ce qu'**une gouttière (14) est fixée sur la fixation du store et/ou sur le boîtier entourant l'enroulement de toile.
